# FASCICULE DE BREVET EUROPEEN

(11) **EP 3 770 695 B1**
(45) Date de publication et mention de la délivrance du brevet: **12.01.2022**
(21) Numéro de dépôt: 19187811.5
(22) Date de dépôt: 23.07.2019
(51) Int. Cl.: G04B 17/28

(54) **STOP-CAGE D'HORLOGERIE A LAME D'ARRÊT DE CAGE**
ANSCHLAGKÄFIG FÜR UHR MIT KÄFIGANSCHLAGBLATT
TIMEPIECE STOP-CAGE WITH BLADE FOR STOPPING THE CAGE

(43) Date de publication de la demande: 27.01.2021
(73) Titulaire: Omega SA, 2502 Bienne (CH)
(72) Inventeur: JEANRENAUD, Timothée, 1400 Yverdon-les-Bains (CH); MONACHON, Jean-Claude, 2022 Bevaix (CH)
(74) Mandataire: ICB SA

(56) Documents cités:
- EP-A1- 2 246 752
- WO-A2-03/048871

## Description

### Domaine de l'invention

L'invention concerne un dispositif limiteur d'horlogerie pour une montre, comportant un oscillateur, et comportant des moyens pour la limitation de l'écart de marche de cet oscillateur dans les différentes positions de ladite montre dans l'espace, ledit dispositif comportant au moins un tourbillon ou un carrousel, qui comporte une cage qui est montée pivotante autour d'un axe de cage par rapport à une platine, qui est porteuse d'une roue fixe quand ledit dispositif limiteur comporte un tourbillon, laquelle cage porte ledit oscillateur et comporte une roue de cage agencée pour être entraînée par une source d'énergie de la montre ou d'un mouvement au travers d'un rouage, et laquelle cage porte un mécanisme d'échappement agencé pour coopérer avec ledit oscillateur, et comportant un pignon d'échappement engrenant avec ladite roue fixe quand ledit dispositif limiteur comporte un tourbillon ou bien engrenant avec une roue de moyenne ou une roue de seconde, que comporte ledit rouage, quand ledit dispositif limiteur comporte un carrousel.

L'invention concerne encore une montre comportant un mouvement d'horlogerie comportant des moyens de stockage d'énergie, un oscillateur, des moyens de mise à l'heure, et un tel dispositif limiteur comportant cet oscillateur.

L'invention concerne le domaine des montres mécaniques de haute précision chronométrique équipées de tourbillons ou carrousels, et des mécanismes dits stop-seconde ou stop-cage agencés pour effectuer un réglage fin de l'état de la montre.

### Arrière-plan de l'invention

Le document GB674764 au nom de HEPTINSTALL décrit un doigt-ressort de blocage d'un balancier.

Le document EP1617305B1 au nom de MONTRES BREGUET décrit une commande d'arrêt, manuelle par la tige, de leviers à patins pour le blocage d'un balancier.

Le document EP2787400B1 au nom de CHOPARD décrit un élément d'arrêt, solidaire en rotation d'une cage, et qui est un disque coaxial à cette cage, déplacé axialement pour une friction axiale avec un balancier.

Le document EP2085832B1 au nom de FREDERIC PIGUET décrit un mécanisme d'embrayage à friction, par placage radial d'éléments d'embrayage en extrémités de bras en étoile dans une surface cylindrique d'un plateau d'entraînement, sous l'action axiale d'un ressort d'embrayage.

Le document EP2246752 divulgue un mécanisme d'arrêt d'un tourbillon, ce mécanisme comportant une tige ou tringle pour l'arrêt du balancier embarqué dans la cage du tourbillon.

### Résumé de l'invention

L'invention se propose de stopper une cage de tourbillon, ou de carrousel, lors de la mise à l'heure pour pouvoir régler une montre à la seconde près.

A cet effet, l'invention concerne un dispositif limiteur d'horlogerie pour la limitation de l'écart de marche d'un oscillateur que comporte une montre, selon la revendication 1.

L'invention concerne encore une montre comportant un mouvement d'horlogerie comportant des moyens de stockage d'énergie, un oscillateur, des moyens de mise à l'heure, et un tel dispositif limiteur.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, partielle, et en perspective, un dispositif limiteur d'horlogerie pour la limitation de l'écart de marche d'un oscillateur, cet oscillateur à balancier-spiral étant porté par la cage d'un tourbillon, laquelle cage est solidaire d'une roue de cage pour son entraînement ; l'oscillateur est pivoté entre un pont inférieur de cage et un pont supérieur de cage; le dispositif limiteur comporte un mécanisme d'arrêt, commandé par une tringle d'enclenchement mue par un organe de commande de la montre, ici constitué par une tige de remontage et de mise à l'heure ; cette tringle d'enclenchement est agencée pour mouvoir radialement, par rapport à l'axe de cage, une lame-ressort agencé pour prendre appui sur la roue de cage dans une position active ; la figure 1 représente la tige dans une position de repos, dans laquelle la lame-ressort est à distance de la roue de cage ;
- la figure 2 représente le mécanisme de la figure 1, en vue de dessous, dans la même position de repos de la tige ;
- la figure 3 représente, de façon schématisée et similaire à la figure 1, le même mécanisme, dans une position active de la tige de commande, avec la lame-ressort en appui sur la roue de cage ;
- la figure 4 représente, de façon schématisée et similaire à la figure 2, le même mécanisme, dans une position active de la tige de commande, avec la lame-ressort en appui sur la roue de cage ;
- la figure 5 représente, de façon schématisée et en plan, un détail d'une variante où la lame-ressort comporte un crantage complémentaire à la denture de la roue de cage ;
- la figure 6 est un schéma-blocs représentant une montre comportant un mouvement d'horlogerie comportant des moyens de stockage d'énergie, un oscillateur, des moyens de mise à l'heure, et un tel dispositif limiteur.

### Description détaillée des modes de réalisation préférés

L'invention concerne le domaine des montres mécaniques à performances chronométriques élevées.

Pour améliorer l'insensibilité aux positions d'une montre 1000, il est connu de l'équiper d'un dispositif limiteur 100 d'horlogerie, comportant un oscillateur 200, et comportant des moyens pour la limitation de l'écart de marche de cet oscillateur 200 dans les différentes positions de la montre 1000 dans l'espace.

Ce dispositif 100 comporte au moins un tourbillon 300 ou un carrousel, qui, dans l'un ou l'autre cas, comporte une cage 10 qui est montée pivotante autour d'un axe de cage D par rapport à une platine 900.

Cette platine 900 est porteuse d'une roue fixe 210 quand le dispositif limiteur 100 comporte un tourbillon 300.

La cage 10 porte l'oscillateur 200, et comporte une roue de cage 5, qui est agencée pour être entraînée par une source d'énergie 400 de la montre 1000 ou d'un mouvement 800 que comporte la montre, au travers d'un rouage. Cette source d'énergie 400 peut notamment comporter au moins un barillet ou similaire.

La cage 10 porte encore un mécanisme d'échappement 700, qui est agencé pour coopérer avec l'oscillateur 200, et qui comporte un pignon d'échappement 201. La cage 10 comporte un pont inférieur 11 et un pont supérieur 12. Le pont supérieur de cage 12 protège à la fois l'oscillateur 200, le mécanisme d'échappement 700, et le mécanisme selon l'invention.

Ce pignon d'échappement 201 engrène avec la roue fixe 210 quand le dispositif limiteur 100 comporte un tourbillon, ou bien engrène avec une roue de moyenne ou une roue de seconde, que comporte le rouage, quand le dispositif limiteur 100 comporte un carrousel.

Le mécanisme selon l'invention permet de stopper la cage de tourbillon ou de carrousel, lors de l'opération de mise à l'heure.

Selon l'invention, le dispositif 100 comporte une tringle de commande 30, qui est agencée pour coopérer avec un organe de commande externe au tourbillon 300 ou carrousel, pour pousser, sensiblement radialement par rapport à l'axe de cage D, une lame élastique 4 qui est agencée pour prendre appui sensiblement tangentiellement sur la roue de cage 5, pour arrêter la cage 10 lors d'un passage de l'organe de commande d'une position de repos à une position active, et pour rester à distance de la roue de cage 5 quand l'organe de commande est dans sa position de repos.

Plus particulièrement, le dispositif 100 comporte des moyens de mise à l'heure 500 qui constituent ou qui commandent l'organe de commande, lequel est agencé pour mouvoir la tringle de commande 30 dans un premier sens d'activation lors du passage des moyens de mise à l'heure 500 d'une position de repos T1 à une position activée T2, et pour mouvoir la tringle de commande 30 dans un deuxième sens contraire au premier sens lors du passage des moyens de mise à l'heure 500 de la position activée T2 à la position de repos T1.

Dans une variante, tel que visible sur les figures 1 à 4, la lame-ressort comporte une surface d'appui lisse, en portion cylindrique, de même rayon que le diamètre extérieur de la roue de cage 5.

Dans une autre variante, tel que visible sur la figure 5, la lame élastique 4 comporte une denture 41 agencée pour coopérer en engrènement avec la denture de la roue de cage 5.

Plus particulièrement, la lame élastique 4 s'étend en porte-à-faux par rapport à sa fixation sur la tringle de commande 30.

Dans une variante, la lame élastique 4 présente une surface convexe du côté de la cage 10.

Dans une autre variante, la lame élastique 4 présente une surface concave du côté de la cage 10.

Plus particulièrement, l'oscillateur 200 est un ensemble balancier-spiral.

L'invention concerne encore une montre 1000 comportant un mouvement d'horlogerie 800 comportant des moyens de stockage d'énergie 400, un oscillateur 200, des moyens de mise à l'heure 500, et un tel dispositif limiteur 100.

Plus particulièrement, le tourbillon 300 ou carrousel constitue un organe d'affichage de la montre 1000 ou est agencé pour entraîner au moins un organe d'affichage de la montre 1000, et les moyens de mise à l'heure 500 constituent ou commandent l'organe de commande.

Dans la variante non limitative illustrée par les figures, des moyens de mise à l'heure 500 constituent ou commandent l'organe de commande, et comportent une tige de remontage et de mise à l'heure 1 classique, et le fonctionnement est le suivant :
- en position T1, la tige de remontage et de mise à l'heure 1 positionne la tirette 2, sur laquelle est chassé un grand plot 24. Ce plot 24 est en contact avec la tringle de commande 3 par l'intermédiaire d'une ganse 34. La tringle de commande 3 est guidée par la coopération de deux goupilles 320 et 330 fixées à la platine 900 et de deux oblongs 32 et 33 que comporte la tringle 3, pour se déplacer de façon linéaire. Elle porte une lame-ressort 4 qui est dans le même plan que la roue de cage 5. Cette roue de cage 5 est solidaire de la cage 10. Le système est fixe dans la position ci-dessous en T1 ;
- en passant de T1 à T2, la tige de remontage et de mise à l'heure 1 fait pivoter la tirette 2 qui elle-même fait descendre la tringle de commande 3 en direction de la cage 10. La lame-ressort 4 vient alors en contact sur la denture de la roue de cage 5 ce qui provoque l'arrêt de la cage.

Le système est conçu pour stopper le tourbillon, ou respectivement le carrousel, en mise à l'heure.

Le système vient s'appuyer sur la roue de cage avec une lame-ressort qui effectue une pression suffisante pour stopper la cage.

En somme, l'invention permet de :
- stopper instantanément une cage de tourbillon ou de carrousel ;
- effectuer une mise à l'heure à la seconde près.

Ce mécanisme à roue d'arrêt intégré est compact, sa fabrication relève de technologies usuelles, et son coût est donc modéré

## Revendications

1. Dispositif limiteur (100) d'horlogerie pour une montre, comportant un oscillateur (200) et comportant des moyens pour la limitation de l'écart de marche dudit oscillateur (200) dans les différentes positions de ladite montre (1000) dans l'espace, ledit dispositif (100) comportant au moins un tourbillon (300), ou un carrousel, qui comporte une cage (10) qui est montée pivotante autour d'un axe de cage (D) par rapport à une platine (900) porteuse d'une roue fixe (210) quand ledit dispositif limiteur (100) comporte un tourbillon, laquelle cage (10) porte ledit oscillateur (200) et comporte une roue de cage (5) agencée pour être entraînée par une source d'énergie (400) de la montre (1000) ou d'un mouvement (800) au travers d'un rouage, et laquelle cage (10) porte un mécanisme d'échappement (700) agencé pour coopérer avec ledit oscillateur (200) et comportant un pignon d'échappement (201) engrenant avec ladite roue fixe (210) quand ledit dispositif limiteur (100) comporte un tourbillon ou bien engrenant avec une roue de moyenne ou une roue de seconde, que comporte ledit rouage, quand ledit dispositif limiteur (100) comporte un carrousel, ledit dispositif (100) comportant une tringle de commande (30) agencée pour coopérer avec un organe de commande externe audit tourbillon (300) ou carrousel, **caractérisé en ce que** ladite tringle est agencée pour pousser, sensiblement radialement par rapport audit axe de cage (D), une lame élastique (4) qui est agencée pour prendre appui sensiblement tangentiellement sur ladite roue de cage (5) pour arrêter ladite cage (10) lors d'un passage dudit organe de commande d'une position de repos à une position active, et pour rester à distance de ladite roue de cage (5) quand ledit organe de commande est dans sa dite position de repos.

2. Dispositif limiteur (100) selon la revendication 1, **caractérisé en ce que** ledit dispositif (100) comporte des moyens de mise à l'heure (500) qui constituent ou commandent ledit organe de commande, lequel est agencé pour mouvoir ladite tringle de commande (30) dans un premier sens d'activation lors du passage desdits moyens de mise à l'heure (500) d'une position de repos T1 à une position activée T2, et pour mouvoir ladite tringle de commande (30) dans un deuxième sens contraire audit premier sens lors du passage desdits moyens de mise à l'heure (500) de ladite position activée T2 à ladite position de repos T1.

3. Dispositif limiteur (100) selon la revendication 1 ou 2, **caractérisé en ce que** ladite lame élastique (4) comporte une denture (41) agencée pour coopérer en engrènement avec la denture de ladite roue de cage (5).

4. Dispositif limiteur (100) selon l'une des revendications 1 à 3, **caractérisé en ce que** ladite lame élastique (4) s'étend en porte-à-faux par rapport à sa fixation sur ladite tringle de commande (30).

5. Dispositif limiteur (100) selon l'une des revendications 1 à 4, **caractérisé en ce que** ladite lame élastique (4) présente une surface convexe du côté de ladite cage (10).

6. Dispositif limiteur (100) selon l'une des revendications 1 à 4, **caractérisé en ce que** ladite lame élastique (4) présente une surface concave du côté de ladite cage (10).

7. Dispositif limiteur (100) selon l'une des revendications 1 à 6, **caractérisé en ce que** ledit oscillateur (200) est un ensemble balancier-spiral.

8. Montre (1000) comportant un mouvement d'horlogerie (800) comportant des moyens de stockage d'énergie (400), un oscillateur (200), des moyens de mise à l'heure (500), et un dispositif limiteur (100) selon l'une des revendications 1 à 6 comportant ledit oscillateur (200), **caractérisée en ce que** ledit tourbillon (300) ou carrousel constitue un organe d'affichage de ladite montre (1000) ou est agencé pour entraîner au moins un organe d'affichage de ladite montre (1000), et **en ce que** lesdits moyens de mise à l'heure (500) constituent ou commandent ledit organe de commande.

## Patentansprüche

1. Eine Uhrwerkbegrenzungsvorrichtung (100) für eine Uhr, umfassend einen Oszillator (200) und umfassend Mittel zum Begrenzen der Gangabweichung des Oszillators (200) in den verschiedenen Positionen der Uhr (1000) im Raum, wobei die Vorrichtung (100) mindestens ein Tourbillon (300) oder ein Karussell umfasst, das einen Gestell (10) umfasst, der um eine Gestellachse (D) schwenkbar relativ zu einer Trägerplatine (900) eines feststehendes Rades (210) montiert ist, wenn die Begrenzungsvorrichtung (100) ein Tourbillon umfasst, wobei das Gestell (10) den Oszillator (200) trägt und einen Gestellrad (5) umfasst, das eingerichtet ist, um von einer Energiequelle (400) der Uhr (1000) oder einem Uhrwerk (800) über ein Räderwerk angetrieben zu werden, und wobei das Gestell (10) einen Hemmungsmechanismus (700) trägt, der eingerichtet ist, um mit dem Oszillator (200) zusammenzuwirken und einen Hemmungstrieb (201) umfasst, der in das feststehende Rad (210) eingreift, wenn die Begrenzungsvorrichtung (100) ein Tourbillon umfasst oder in ein Zwischenrad oder ein Sekundenrad eingreift, welches das Räderwerk umfasst, wenn die Begrenzungsvorrichtung (100) ein Karussell umfasst, wobei die Vorrichtung (100) eine Steuerstange (30) umfasst, die eingerichtet ist, um mit einem externen Steuerelement des Tourbillons (300) oder Karussells zusammenzuwirken, **dadurch gekennzeichnet, dass** die Stange eingerichtet ist, um im Wesentlichen radial in Bezug auf die Gestellachse (D) eine elastische Lamelle (4) zu drücken, die eingerichtet ist, um im Wesentlichen tangential am Gestellrad (5) anzuliegen, um den Gestell (10) während eines Durchlaufs des Steuerelements von einer Ruhestellung in eine Arbeitsstellung zu stoppen und um vom Gestellrad (5) beabstandet zu bleiben, wenn sich das Steuerelement in seiner Ruhestellung befindet.

2. Begrenzungsvorrichtung (100) nach Anspruch 1, **dadurch gekennzeichnet, dass** die Vorrichtung (100) Mittel zur Zeigereinstellung (500) umfasst, die das Steuerelement bilden oder steuern, das eingerichtet ist, um die Steuerstange (30) in eine erste Aktivierungsrichtung zu bewegen während des Durchlaufs der Mittel zur Zeigereinstellung (500) von einer Ruhestellung T1 in eine Arbeitsstellung T2, und um die Steuerstange (30) in eine zweite Richtung zu bewegen, entgegen der ersten Richtung während des Durchlaufs der Mittel zur Zeigereinstellung (500) von der Arbeitsstellung T2 in die Ruhestellung T1.

3. Begrenzungsvorrichtung (100) nach Anspruch 1 oder 2, **dadurch gekennzeichnet, dass** die elastische Lamelle (4) eine Zahnung (41) umfasst, die eingerichtet ist, um in Eingriff mit der Zahnung des Gestellrades (5) zusammenzuwirken.

4. Begrenzungsvorrichtung (100) nach einem der Ansprüche 1 bis 3, **dadurch gekennzeichnet, dass** sich die elastische Lamelle (4) bezüglich ihrer Befestigung an der Steuerstange (30) freitragend erstreckt.

5. Begrenzungsvorrichtung (100) nach einem der Ansprüche 1 bis 4, **dadurch gekennzeichnet, dass** die elastische Lamelle (4) eine konvexe Oberfläche an der Seite des Gestell (10) aufweist.

6. Begrenzungsvorrichtung (100) nach einem der Ansprüche 1 bis 4, **dadurch gekennzeichnet, dass** die elastische Lamelle (4) eine konkave Oberfläche an der Seite des Gestell (10) aufweist.

7. Begrenzungsvorrichtung (100) nach einem der Ansprüche 1 bis 6, **dadurch gekennzeichnet, dass** der Oszillator (200) ein Unruh-Spiralsystems ist.

8. Uhr (1000), die ein Uhrwerk (800) umfasst, das Energiespeichermittel (400), einen Oszillator (200), Mittel zur Zeigereinstellung (500) und eine Begrenzungsvorrichtung (100) umfasst, nach einem der Ansprüche 1 bis 6, umfassend den Oszillator (200), **dadurch gekennzeichnet, dass** das Tourbillon (300) oder Karussell ein Anzeigeelement der Uhr (1000) bildet oder eingerichtet ist, um mindestens ein Anzeigeelement der Uhr (1000) anzutreiben, und dass die Mittel zur Zeigereinstellung (500) das Steuerelement bilden oder steuern.

## Claims

1. Horological limiting device (100) for a watch, comprising an oscillator (200), and comprising means for limiting the variation of rate of said oscillator (200) in the different positions of said watch (1000) in space, said device (100) comprising at least one tourbillon (300) or a karussel, which comprises a carriage (10) which is mounted such that it pivots about a carriage axis (D) relative to a plate (900) carrying a fixed wheel (210) when said limiting device (100) comprises a tourbillon, which carriage (10) carries said oscillator (200) and comprises a carriage wheel (5) arranged so as to be driven by an energy source (400) of the watch (1000) or of a movement (800) by way of a gear train, and which carriage (10) carries an escapement mechanism (700) arranged so as to engage with said oscillator (200), and comprising an escape pinion (201) meshing with said fixed wheel (210) when said limiting device (100) comprises a tourbillon or meshing with a third wheel or a fourth wheel, comprised in said gear train, when said limiting device (100) comprises a karussel, said device (100) comprising a control rod (30) arranged to engage with a control member external to said tourbillon (300) or karussel, **characterized in that** said rod is arranged to push, substantially radially relative to said carriage axis (D), a resilient strip (4) which is arranged so as to bear substantially tangentially against said carriage wheel (5) in order to stop said carriage (10) upon passage of said control member from a rest position to an active position, and so as to remain remote from said carriage wheel (5) when said control member is in said rest position thereof.

2. Limiting device (100) according to claim 1, **characterised in that** said device (100) comprises hand-setting means (500), which constitute or control said control member, which is arranged so as to move said control rod (30) in a first activation direction upon the passage of said hand-setting means (500) from a rest position T1 to an activated position T2, and to move said control rod (30) in a second direction opposite said first direction upon the passage of said hand-setting means (500) from said activated position T2 to said rest position T1.

3. Limiting device (100) according to claim 1 or 2, **characterised in that** said resilient strip (4) comprises a toothing (41) arranged so as to engage by meshing with the toothing of said carriage wheel (5).

4. Limiting device (100) according to any of claims 1 to 3, **characterised in that** said resilient strip (4) extends in the cantilever position relative to the fastening thereof on said control rod (30).

5. Limiting device (100) according to any of claims 1 to 4, **characterised in that** said resilient strip (4) has a convex surface on said carriage (10) side.

6. Limiting device (100) according to any of claims 1 to 4, **characterised in that** said resilient strip (4) has a concave surface on said carriage (10) side.

7. Limiting device (100) according to any of claims 1 to 6, **characterised in that** said oscillator (200) is a sprung balance assembly.

8. Watch (1000) comprising a horological movement (800) comprising energy storage means (400), an oscillator (200), hand-setting means (500), and a limiting device (100) according to any of claims 1 to 6 comprising said oscillator (200), **characterised in that** said tourbillon (300) or karussel constitutes a display member of said watch (1000), or is arranged so as to drive at least one display member of said watch (1000), and **in that** said hand-setting means (500) constitute or control said control members.
